# EUROPÄISCHE PATENTSCHRIFT

(11) **EP 2 324 133 B1**
(45) Veröffentlichungstag und Bekanntmachung des Hinweises auf die Patenterteilung: **13.06.2012**
(21) Anmeldenummer: 09776057.3
(22) Anmeldetag: 03.08.2009
(51) Int. Cl.: C21C 7/10

(54) **EINLAUFRÜSSEL FÜR EIN NACH DEM RH-VERFAHREN ARBEITENDES ENTGASUNGSGEFÄSS FÜR METALLURGISCHE SCHMELZEN**
INLET NOZZLE FOR A DEGASSING VESSEL FOR METALLURGICAL MELTING OPERATING ACCORDING TO THE RH METHOD
COLONNE MONTANTE D ALIMENTATION POUR UNE CUVE DE DÉGAZAGE FONCTIONNANT SELON LE PROCÉDÉ RH POUR FUSIONS MÉTALLURGIQUES

(30) Priorität: 07.08.2008 DE 102008037166
(43) Veröffentlichungstag der Anmeldung: 25.05.2011
(73) Patentinhaber: SMS Siemag Aktiengesellschaft, 40237 Düsseldorf (DE)
(72) Erfinder: ODENTHAL, Hans-Jürgen, 40822 Mettmann (DE); TEMBERGEN, Dieter, 47199 Duisburg (DE)
(74) Vertreter: Klüppel, Walter
(86) Internationale Anmeldenummer: PCT/DE2009/001096
(87) Internationale Veröffentlichungsnummer: WO 2010/015242

(56) Entgegenhaltungen:
- EP-A- 0 297 850
- JP-A- 62 270 733

## Beschreibung

Die Erfindung betrifft einen Einlaufrüssel für ein nach dem RH-Verfahren arbeitendes Entgasungsgefäß für metallurgische Schmelzen.

Beim RH (Ruhrstahl-Heraeus) -Verfahren wird der flüssige Stahl aus einer Gießpfanne in einem Steigrohr mit Hilfe eines Fördergases, insbesondere Argon, das über dem Stahlbadspiegel in das Steigrohr eingeführt wird, durch dessen Volumenvergrößerung im Steigrohr und ferner durch den Druckunterschied zwischen dem äußeren Luftdruck und dem Unterdruck im Evakuierungsgefäß in dieses befördert. Die Argonblasen stellen Keime für die CO-Bildung dar, fördern die Desoxydation und die Abscheidung nichtmetallischer Partikel. Der in das Evakuierungsgefäß eingesaugte Stahl wird zersprüht, wodurch eine Oberflächenvergrößerung und somit eine gute Entgasung eintritt.

Aus EP 297 850 A1 ist bekannt, im Einlaufrüssel mehrere Kanäle umfangsseitig anzuordnen, die in zwei Gruppen unterteilt werden, wobei eine Gruppe mit Gas unter hohem Druck und eine Gruppe mit Gas unter niedrigem Druck beaufschlagt wird. Auf diese Weise sollen die zugeführten Gasströme unterschiedlich tief in die durch den Rüssel geführte Metallschmelze eindringen und eine gleichmäßige Begasung der Metallschmelze über den Rüsselquerschnitt ermöglichen.

Aus der Literatur: Modeling of Two-Phase in RH Vacuum Degassing Vessel with the Effect of the Rotation Magnetic Field, AISTech 2004 Proceedings, Volume 1, pp. 1125-1133; Baokuan Li et al. (PRC) ist die Beeinflussung der Strömung durch ein Magnetfeld bekannt. Diese Lösung zur magneto-hydrodynamischen Beeinflussung der Schmelzenströmung sieht ein wassergekühltes Bauteil unter dem RH-Gefäßboden vor. Diese Bauform ist zu groß für eine technische Anwendung. Darüber hinaus stellt die Wasserkühlung ein Sicherheitsrisiko dar.

Aufgabe der Erfindung ist es, die Strömungsverhältnisse innerhalb des Einlaufrüssels zu verbessern.

Gelöst wird diese Aufgabe erfindungsgemäß mit einem Einlaufrüssel für ein nach dem RH-Verfahren arbeitendes Entgasungsgefäß für metallurgische Schmelzen, der dadurch gekennzeichnet ist,
dass über die axiale Länge des Einlaufrüssels verteilt Röhrchenspüler vorgesehen sind, durch die Inertgas in den Einlaufrüssel einleitbar ist und
dass stromaufwärts dieser Röhrchenspüler jeweils rillenartig ausgebildete Leitformen vorgesehen sind, die in den lichten Querschnitt des Einlaufrüssels hineinragen.

Der Kern der Erfindung besteht somit in der Realisierung einer passiven Strömungsführung im Einlaufrüssel der RH-Anlage.

Mit der Erfindung wird erreicht, dass die im Einlaufrüssel einer RH-Anlage aufsteigende Schmelze und die emulgierten Inertgasblasen durch eine passive Strömungsführung homogenisiert werden.

Die passive Strömungsbeeinflussung unterscheidet sich von der aktiven Strömungsbeeinflussung (z. B. Einblasen von Gas) dadurch, dass das Primärfluid ausschließlich durch formgebende Maßnahmen beeinflusst wird.

Dieses Ziel wird erreicht durch eine spezielle Formgebung der Feuerfestausmauerung in axialer Richtung des Einlaufrüssels. Die Ausmauerung erfolgt von der Einlaufseite her - also von unten nach oben - durch mehrere, um einen bestimmten Winkel verdrehte und in die Schmelze hineinragende, rillenartige Leitformen. Diese Leitformen reichen in den Einlaufrüssel hinein und induzieren im aufsteigenden Mehrphasengemisch aus Schmelze und Gasblasen einen Drall.

Infolge dessen werden die Gasblasen von der Feuerfestwand weg in Richtung der Achse des Einlaufrüssels transportiert. Es findet eine Vergleichmäßigung des charakteristischen Strömungsprofils statt. Dieser Vorgang ist mit einer intensiveren Vermischung im Einlaufrüssel verbunden.

Zwischen den Zugabestellen des Inertgases (Röhrchenspüler), werden verdrillte Leitformen aus Feuerfestmaterial installiert. Die Anzahl der Leitformen richtet sich nach der Anzahl der Röhrchenspüler.

Die Leitformen mit der Dicke D, der Tiefe T und dem Radius R werden von unten nach oben, also in Richtung der Rüssellängsachse, um einen Winkel a verdreht: Vorzugsweise Größenordnungen für diesen Winkel liegen zwischen 20° und 45°.

Dadurch wird den zwischen den Leitformen aufsteigenden Gasblasen eine spiralförmige Bewegung aufgezwungen, die großräumig betrachtet zu einer Vergleichmäßigung des radialen Strömungsprofiles führt.

Infolge der induzierten Wirbelbildung steigen die Gasblasen nicht mehr nur in Wandnähe, sondern nun verstärkt auch in der Mitte des Einlaufrüssels auf.

Als Folge dessen wird die bisher bekannte Überhöhung der Schmelze über dem Einlaufrüssel im RH-Gefäß reduziert. Die hierdurch eingesparte potentielle Energie wird in kinetische Energie umgesetzt. Als Folge dessen kann die Behandlungs- bzw. Umlaufzeit der Schmelze reduziert werden. Darüber kann eine Reduzierung der Bauhöhe der RH Gefäße angenommen werden.

Der Vorteil der Erfindung besteht somit darin, dass sich die Behandlungs- bzw. Umlaufzeit in der RH-Anlage infolge der besseren Homogenisierung des Mehrphasengemisches aus Schmelze und Gasblasen reduzieren lässt. Höhere Gasmengen könnten angewendet werden, wodurch die Kinetik der Metallurgie verbessert werden kann. Folglich wird die Produktivität der RH-Anlage gesteigert.

Die Erfindung soll nachfolgend mit Bezug auf die Zeichnungen erläutert werden. Dabei zeigt:
Fig. 1 perspektivisch einen mit Leitformen versehenen Teilabschnitt eines Einlaufrüssels und
Fig.2 einen entsprechenden Querschnitt.

Wie ersichtlich, sind die Leitformen mit einer Dicke D, einer Tiefe T und einem Radius R in Längsrichtung des Rüssels verdrillt, und zwar um einen Winkel a.

## Patentansprüche

1. Einlaufrüssel für ein nach dem RH-Verfahren arbeitendes Entgasungsgefäß für metallurgische Schmelzen, wobei über die axiale Länge des Einlaufrüssels verteilt Zugabestellen mit Röhrchenspüler vorgesehen sind, durch die Inertgas in den Einlaufrüssel einleitbar ist,
**dadurch gekennzeichnet,**
**dass** stromaufwärts zwischen den Zugabestellen des Inertgases Teilabschnitte mit jeweils rillenartig ausgebildeten, von unten nach oben in Richtung der Längsachse verlaufenden und gegenüber der Längsachse um einen Winkel a verdrillten, Leitformen installiert sind, die in den lichten Querschnitt des Einlaufrüssels hineinragen, wobei der Winkel a zwischen 20° und 45° beträgt.

2. Einlaufrüssel nach Anspruch 1,
**dadurch gekennzeichnet,**
**dass** die Leitformen aus Feuerfestmaterial bestehen.

3. Einlaufrüssel nach einem der vorstehenden Ansprüche,
**dadurch gekennzeichnet,**
**dass** die Leitformen eine Dicke D, eine Tiefe T und einen Radius R aufweisen.

## Claims

1. Inlet blowpipe for a degassing vessel, which operates according to the RH method, for metallurgical smelting, wherein provided in distribution over the axial length of the inlet blowpipe are feed points with flushing tubelets through which inert gas is introducible into the inlet blowpipe, **characterised in that** subsections with guide shapes of flute-like form, which extend from below to above in the direction of the longitudinal axis and are twisted relative to the longitudinal axis through an angle α and which protrude into the clear cross-section of the inlet blowpipe, are installed upstream between the feed points of the inert gas, wherein the angle α is between 20° and 45°.

2. Inlet blowpipe according to claim 1, **characterised in that** the guide shapes consist of refractory material.

3. Inlet blowpipe according to one of the preceding claims, **characterised in that** the guide shapes have a thickness D, a depth T and a radius R.

## Revendications

1. Manche d'introduction pour une cuve de dégazage, fonctionnant selon le procédé RH, pour des fontes métallurgiques, dans laquelle des emplacements d'apport avec éléments de rinçage tubulaires sont prévus, répartis sur la longueur axiale de la manche d'introduction, via lesquels un gaz inerte peut être introduit dans la manche d'introduction,
**caractérisée en ce que**
des tronçons partiels dotés chacun de formes de guidage réalisées à la manière de rainures s'étendant du bas vers le haut en direction de l'axe longitudinal et torsadées d'un angle α par rapport à l'axe longitudinal sont installés en amont entre les emplacements d'apport du gaz inerte, lesdites formes pénétrant dans la section libre de la manche d'introduction, et l'angle α est entre 20° et 45°.

2. Manche d'introduction selon la revendication 1,
**caractérisée en ce que** les formes de guidage sont en matériau réfractaire.

3. Manche d'introduction selon l'une des revendications précédentes,
**caractérisée en ce que** les formes de guidage ont une épaisseur D, une profondeur T et un rayon R.
